# EUROPÄISCHE PATENTSCHRIFT

(11) **EP 0 135 734 B1**
(45) Veröffentlichungstag und Bekanntmachung des Hinweises auf die Patenterteilung: **15.07.1987**
(21) Anmeldenummer: 84109183.8
(22) Anmeldetag: 02.08.1984
(51) Int. Cl.: B31B 1/74

(54) **Verfahren und Vorrichtung zum Aufheben der Verblockung gestanzter Beutelstapel**
Method and device for cancelling the blocking of punched-bag stacks
Procédé et dispositif pour supprimer le blocage de tas de sacs estampés

(30) Priorität: 29.08.1983 DE 3331069
(43) Veröffentlichungstag der Anmeldung: 03.04.1985
(73) Patentinhaber: Windmöller & Hölscher, D-49525 Lengerich (DE)
(72) Erfinder: Achelpohl, Fritz, D-4540 Lengerich (DE)
(74) Vertreter: Lorenz, Eduard

## Beschreibung

Die Erfindung betrifft ein Verfahren zum Aufheben der durch Stanzen von Stapeln aus flachliegenden Werkstücken aus thermoplastischem Kunststoff, vorzugsweise Kunststoffbeuteln, bewirkten Verblockungen der Schnittkanten sowie eine Vorrichtung zur Durchführung dieses Verfahrens.

Sogenannte Hemdchenbeutel werden beispielsweise in der aus der DE-OS 2 915 689 bekannten Weise dadurch hergestellt, dass aus Stapeln von mit Seitenfalten versehenen Schlauchabschnitten, die endseitig mit Querschweissnähten versehen sind, die Hemdchenausschnitte ausgestanzt werden. Die Praxis hat gezeigt, dass bei den entsprechenden Stanzschnitten die einzelnen Beutel in dem Stapel miteinander und/oder untereinander im Bereich der Schnittkanten verblocken. Diese Verblockung macht sich bei der Entnahme der Beutel von dem Stapel und auch beim Öffnen der einzelnen Beutel störend bemerkbar. Unerwünschte Verblockungen von gestapelten Kunststoffbeuteln können auch dann entstehen, wenn diese beispielsweise im Stapel mit Grifflochausstanzungen versehen werden.

Aufgabe der Erfindung ist es daher, Verblockungen von im Stapel gestanzten Werkstücken aus thermoplastischem Kunststoff nach dem Stanzen in einfacher Weise wieder aufzuheben.

Erfindungsgemäss wird diese Aufgabe bei einem Verfahren der eingangs angegebenen Art dadurch gelöst, dass die Stapel an ihren vorderen Enden erfasst und nach dem Stanzen zumindest über ihren hinteren, mit den Ausstanzungen versehenen Bereichen unter fortschreitender Durchbiegung über mindestens eine Stützkante gezogen werden. Aufgrund des sich mit zunehmendem Abstand von der Stützkante vergrössernden Krümmungsradius der einzelnen Beutel erfahren diese in dem Stapel eine Relativverschiebung zueinander, die unterstützt durch die fortschreitende Durchbiegung des Stapels erzeugte Walkwirkung zu einer Aufhebung der Verblockung der Schnittkanten führt.

Eine beispielsweise aus der DE-OS 2 915 689 bekannte Vorrichtung wird erfindungsgemäss zur Durchführung des erfindungsgemässen Verfahrens in der Weise weitergebildet, dass die Fördereinrichtung aus einem Wagen mit den jeweils zu stanzenden Stapel festklemmenden Klemmbacken besteht, der zwischen seiner die Stapel aufnehmenden und diese abgebenden Stellung verfahrbar ist, und dass in Förderrichtung des Wagens hinter dem Stanzwerkzeug unterhalb der Förderebene quer zur Förderrichtung zwei Stangen angeordnet sind, zwischen die eine heb- und absenkbare, die Förderebene durchsetzende Stange einfahrbar ist. Wird nach dem Stanzen die heb- und absenkbare Stange zwischen die gestellfesten Stangen abgesenkt, wird der gestanzte Beutelblock von dem Wagen doppel-S-förmig zwischen den durch die Stangen gebildeten Umlenkkanten hindurchgezogen, so dass verblockte Schnittkanten durch entsprechendes Durchwalken des Stapels und die sich dabei ergebenden Relativverschiebungen der einzelnen Lagen in dem Stapel lösen.

Ein Ausführungsbeispiel der Erfindung wird nachstehend anhand der Zeichnung näher erläutert.

In dieser zeigt
Fig. 1 die erfindungsgemässe Einrichtung unmittelbar vor dem Stanzvorgang und
Fig. 2 die in Fig. 1 dargestellte Einrichtung nach dem Stanzvorgang und aus dem Stanzbereich herausgezogenen Beutelstapel.

Die Vorrichtung besteht aus zwei mit Abstand zueinander parallel angeordneten Seitengestellen 1, von denen nur das hintere dargestellt ist. Zwischen den beiden Seitengestellen 1 sind die beiden endseitigen Umlenkwalzen 2 und 3 eines Zuführförderbandes 4 gelagert, durch das ein Beutelstapel zugeführt werden kann. Der unteren Umlenkwalze 2 benachbart ist eine Welle 5 vorgesehen, die beidendig je ein Zahnriemenrad 6 trägt. Um diese beiden Zahnriemenräder 6 sind zwei Zahnriemen 7 gelegt, die neben den Zahnriemenrädern 6 zwei Zahnriemenräder 7' umschlingen, die auf die Enden einer weiteren Welle 8 aufgesetzt sind. Eine der Wellen 5 oder 8 ist auf nicht dargestellte Weise antreibbar gelagert.

Mit dem Obertrum des Zahnriemens 7 ist ein Wagen 9 befestigt, dessen Laufrollen 10 in seitlichen Führungsschlitzen 11 der Seitengestelle 1 verfahrbar gelagert sind. Zwischen den beiden Zahnriemen ist in der Nähe der Umlenkwalzen 2, 3 des Zuführbandes 4 eine Stanzeinrichtung 12 vorgsehen, die aus einem unteren festen Gegenmesser 13 und einem oberen, von einer Kolbenzylindereinheit 14 betätigbaren Stempel 15 besteht. Bei angehobenem Stempel 15 kann der Wagen 9 zwischen Stempel 15 und Gegenmesser 13 hindurchgefahren werden.

Aus den Figuren wird deutlich, dass der Wagen 9 aus einem Grundrahmen 16 besteht, der eine obere Trägerplatte 17 aufweist. Mit dieser Trägerplatte 17 ist ein Halter 18 verschweisst, dessen oberes Ende mit der Kolbenstange 19 einer Kolbenzylindereinheit 20 gelenkig verbunden ist. Der Zylinder 21 dieser Kolbenzylindereinheit 20 ist vermittels einer Lasche 22 mit einer Konsole 23 verbunden, die mit der Trägerplatte 17 verschweisst ist. An der Lasche 22 sind zwei im Abstand zueinander angeordnete Hebel 24 befestigt, die eine Quertraverse 25 tragen. In diese Quertraverse 25 sind mehrere nach unten ragende Klemmzapfen 26 eingeschraubt. Diese Klemmzapfen stützen sich in der mit vollen Linien dargestellten Stellung an einem Gegenhalter 27 ab, der mit dem Rahmen 16 des Wagens 9 fest verbunden ist.

Wird die Kolbenzylindereinheit 20 mit Druck beaufschlagt, bewegen sich die K!emmzapfen 26 in die mit gestrichelten Linien dargestellte angehobene Position. Wird nun vom Zuführband 4 ein Beutelstapel herantransportiert, fährt derWagen 19 zwischen dem angehobenen Stempel 15 und dem festen Gegenmesser 13 hindurch nach links bis kurz vor das Ende des Zuführbandes 4. Nach dem Anheben der Klemmzapfen 26 wird dann das herangeführte Beutelpaket vom Zuführband 4 mit seinem vorderen Bereich zwischen Gegenhalter 27 und Klemmzapfen 26 gefahren und danach die Klemmzapfen 26 geschlossen.

Danach fährt der Wagen 9 in die in Fig. 1 dargestellte Lage, so dass das hintere Ende des Beutelstapels 28 zwischen dem festen Gegenmesser 13 und dem Stempel 15 liegt. Der Abstand zwischen dem festen Gegenmesser 13 und dem auslaufseitigen Ende des Förderbandes 4 ist durch einen Stütztisch 29 überbrückt, der um die Achse 30 drehbar gelagert ist und sich mit seinem anderen Ende auf einer Feder 31 abstützt. Das der Achse 30 entgegengesetzt liegende Ende des Stütztisches 29 umgreift bereichsweise das Gegenmesser 13 und dient nach dem Stanzvorgang als Auswerfer.

In der in Fig. 2 dargestellten Lage wird der Beutelstapel 28 zwischen dem Wagen 9 und der Stanzeinrichtung 12 noch durch einen festen Tisch 32 und einen gegen Federkraft absenkbaren Tisch 33 abgestützt. Zwischen den beiden Tischen 32 und 33 sind zwei mit Abstand, aber parallel zueinander vorgesehene Rundprofile 34, 35 vorgesehen, die mit den Seitengestellen 1 verbunden sind. In den von diesen beiden Rundprofilen 34 und 35 gebildeten, quer zur Transportrichtung verlaufenden Spalt ist eine Druckstange 36 mittels zweier Kolbenzylindereinheiten 37 einfahrbar, so dass der Stapel nach dem Einfahren der Druckstange in den Spalt die in Fig. 2 dargestellte Lage einnimmt. Nachdem dies geschehen ist, fährt der Wagen aus der in Fig. 2 dargestellten Lage bis zum Ende des Führungsschlitzes 11 nach rechts, wodurch der Stapel durch die beiden Rundprofile 34 und 35 und die Druckstange 36 gewalkt wird. Durch dieses Walken entstehen zwischen den einzelnen Beuteln des Stapels Relativbewegungen, wodurch die durch den Stanzvorgang erzeugte Kaltverblockung wieder aufgehoben wird.

## Patentansprüche

1. Verfahren zum Aufheben der durch Stanzen von Stapeln aus flachliegenden Werkstücken aus thermoplastischem Kunststoff, vorzugsweise Kunststoffbeuteln, bewirkten Verblockungen der Schnittkanten, dadurch gekennzeichnet, dass die Stapel an ihren vorderen Enden erfasst und nach dem Stanzen zumindest über ihre hinteren, mit den Ausstanzungen versehenen Bereiche unter fortschreitender Durchbiegung über mindestens eine Stützkante gezogen werden.

2. Vorrichtung zum Durchführen des Verfahrens nach Anspruch 1 mit einer die Stapel zwischen die Stanzwerkzeuge transportierenden Fördereinrichtung, dadurch gekennzeichnet, dass die Fördereinrichtung aus einem Wagen (9) oder dergleichen mit den jeweils zu stanzenden Stapel (28) festklemmenden Klemmbacken (26, 27) besteht, der zwischen seiner die Stapel (28) aufnehmenden und diese abgebenden Stellung verfahrbar ist, und dass in Förderrichtung des Wagens (9) hinter dem Stanzwerkzeug (13, 15) unterhalb der Förderebene des Stapels quer zur Förderrichtung zwei Stangen (34,35) angeordnet sind, zwischen die eine heb- und absenkbare, die Förderebene durchsetzende Stange (36) einfahrbar ist.

## Claims

1. A process of eliminating the joints formed by blocking between cut edges by the diecutting of stacks of flat workpieces of synthetic thermoplastics, preferably plastic bags, characterized in that the stacks are engaged at their leading edges and after the diecutting at least their trailing portions provided with the punched holes are pulled with progressive deflection over at least one backing edge.

2. Apparatus for carrying out the process according to claim 1 comprising a conveyor for conveying the stacks to a position between the diecutting tools, characterized in that the conveyor comprises a truck (9) or the like, which is provided with gripping jaws (26, 27) for clamping each stack (28) which is to be punched, which truck is movable between a position for receiving the stacks (28) and a position for delivering the stacks, two rods (34, 35) are disposed behind the diecutting tool (13, 15) in the direction of conveyance of the truck (9) above the plane of conveyance of the stack and extend transversely to the direction of travel, and a rod (36), which is adapted to be lifted and lowered and extends through the plane of conveyance, is adapted to be introduced between said two rods.

## Revendications

1. Procédé pour supprimer le blocage des arêtes de coupe provoqué par l'étampage de tas de pièces à usiner couchées à plat en matière synthétique thermoplastique, de préférence de sacs en plastique, caractérisé en ce que les tas saisis en leur extrémité avant et tirés après l'étampage en créant une flexion progressive en agissant au moins sur leurs zones arrière pourvues des étampages par-dessus au moins une arête d'appui.

2. Dispositif pour la réalisation du procédé selon la revendication 1 comportant un dispositif de transport pour transporter les tas entre les outils d'étampage, caractérisé en ce que le dispositif de transport consiste en un chariot (9) ou un dispositif similaire pourvu de mâchoires de serrage (26, 27) serrant le tas (28) à étamper, qui peut être déplacé entre sa position de réception des tas (28) et à sa position de décharge, et en ce que deux barres (34, 35) sont disposées dans le dispositif de transport du chariot (9) derrière l'outil d'étampage (13, 15) au-dessous du plan de transport du tas en direction transversale par rapport au sens du transport, barres entre lesquelles une barre (36) relevable et abaissable et traversant le plan de transport peut être insérée.
